# EUROPÄISCHE PATENTSCHRIFT

(11) **EP 0 599 171 B1**
(45) Veröffentlichungstag und Bekanntmachung des Hinweises auf die Patenterteilung: **04.02.1998**
(21) Anmeldenummer: 93118436.0
(22) Anmeldetag: 15.11.1993
(51) Int. Cl.: B22D 17/32

(54) **Verfahren zur Regelung und/oder Überwachung eines Hydraulikspeichers**
Method of monitoring and/or controlling a hydraulic reservoir
Procédé de contrôle et/ou de régulation d'un réservoir hydraulique

(30) Priorität: 21.11.1992 DE 4239240
(43) Veröffentlichungstag der Anmeldung: 01.06.1994
(73) Patentinhaber: Maschinenfabrik Müller-Weingarten AG, D-88250 Weingarten (DE)
(72) Erfinder: Stummer, Friedrich, D-70736 Fellbach (DE); Frey, Rolf, D-73650 Winterbach (DE)
(74) Vertreter: Patentanwälte Eisele, Otten & Roth

(56) Entgegenhaltungen:
- EP-A- 0 295 831
- DE-A- 2 021 182
- DE-A- 3 410 228
- PATENT ABSTRACTS OF JAPAN vol. 8, no. 197 (M-324)(1634) 11. September 1984 & JP-A-59 087 965 (UBE KOSAN K.K.)
- ERNST BRUNHUBER 'Praxis der Druckgussfertigung' , FACHVERLAG SCHIELE & SCHöN GMBH , BERLIN, 1980 * Seite 70 - Seite 78 *

## Beschreibung

Die Erfindung betrifft ein Verfahren zur Regelung und/oder Überwachung eines Hydraulikspeichers an einer Druckgieß- oder Spritzgießmaschine nach dem Oberbegriff des Anspruchs 1.

### Stand der Technik:

Bei Druckgießmaschinen erfolgt der Antrieb des Gießaggregats in der Regel durch einen oder mehrere Hydraulikspeicher. In Anbetracht der sehr kurzen Gießzeiten, wie sie bei der Füllung eines Formhohlraumes erforderlich sind, kommt es sehr darauf an, daß der Gießkolben mit hoher Geschwindigkeit angetrieben wird. Der den Gießkolben bewegende Antriebskolben muß daher beim Übergang von der langsamen Vorlaufphase zur schnellen Formfüllphase hochbeschleunigt werden. Um für diesen Zeitpunkt eine entsprechend hohe Druckenergie in der Antriebshydraulik zur Verfügung zu haben, wird die erforderliche Flüssigkeitsmenge in einem Hydraulikbehälter gespeichert und unter Druck gehalten. Dieser Behälter wird Druckspeicher oder hydraulischer Akkumulator genannt. Aus der Literaturstelle Ernst Brunnhuber "Praxis der Druckgußfertigung", 3. Auflage, 1980, Seite 70 ff. sind verschiedene Arten von Druckspeichern bekanntgeworden. Ein solcher Druckspeicher besteht in Normalausführung aus einer Stahlflasche, in welcher ein inertes Gas, insbesondere Stickstoff als Treibmittel eingeschlossen ist. Die Hochdruckpumpe der Maschinenhydraulik fördert die Hydraulikflüssigkeit in den Druckspeicher gegen den Druck des eingeschlossenen Gases. Diese "Rückförderung" geschieht solange, bis der an der Pumpe einstellbare Maximaldruck auch im Speicher erreicht ist. Flüssigkeit und Stickstoff stehen unter gleichem Druck, dem sogenannten Speicherdruck. Durch Regelung des Maximaldruckes an der Hydraulikpumpe kann bei bestehenden Systemen auch der Speicherdruck verändert werden.

Die im Druckspeicher gespeicherte Druckenergie steht bei Öffnung des Schußventils für den Antrieb des Antriebskolbens und damit des Gießkolbens zur Verfügung. Dabei wird das aus dem Druckspeicher abströmende Flüssigkeitsvolumen durch Stickstoff ersetzt, d. h. der Stickstoff dehnt sich aus und bewirkt einen Druckabfall. Um diesen Druckabfall in relativ engen Grenzen zu halten, bemißt man die unter Speicherdruck zu haltende Stickstoffmenge entsprechend groß, was durch eine oder mehrere zusätzliche Stickstoffflaschen geschieht, die am Gießantrieb angebaut und mit dem Druckspeicher verbunden sind.

Üblicherweise wird der Druckspeicher für Druckgießmaschinen als sogenannter Kolbenspeicher gebaut. Hier trennt ein im Druckspeicher beweglicher Kolben das Druckgas (Stickstoff) von der Hydraulikflüssigkeit. Durch diesen fliegenden Kolben wird vermieden, daß sich der Stickstoff in der Hydraulikflüssigkeit verwirbeln kann. Weiterhin ist eine Schaumbildung oder eine Verschleppung von Stickstoff in das Hydrauliksystem eines solchen als Kolbenspeicher ausgebildeten Druckspeichers nicht möglich.

Sofern der statische Enddruck für ein gegebenes Gußstück nicht zur Nachverdichtung ausreichen sollte, werden sogenannte Multiplikatoren verwendet. Hierbei wird über eine Kolbenübersetzung eine Druckerhöhung des Gießdrucks erzielt. Dabei kann der Multiplikatoreinrichtung ein seperater Druckspeicher zugeordnet sein, wie dies in der zitierten Literaturstelle Brunnhuber (a.a.O) auf Seite 75 gezeigt ist. Eine derartige mehrstufige Druckmittelbeaufschlagung ist auch aus der DE PS 20 21 182 entnehmbar.

Aus dem vorstehend geschilderten Sachzusammenhang wird klar, daß der Zustand der Speicherladung des Druckspeichers eine wichtige Größe im Druckgießprozeß ist. Wie erwähnt, kann die Vorspannung des jeweiligen Druckspeichers durch Regelung des Maximaldruckes an einer Hydraulikpumpe verändert werden. Die Lage des Kolbens im Druckspeicher bzw. Kolbenspeicher bestimmt die in den Kolbenspeicher eingepumpte Hydraulikmenge und das hierdurch verdichtete Druckgas als Treibmittel. Dieser "Ladevorgang" des Druckspeichers kann anhand einer Ladekurve verfolgt werden, die von einer ersten Ausgangsstellung des Kolbens (Vorladepunkt) zu einer zweiten Stellung des Kolbens (Betriebspunkt) verläuft. Hierbei wird das Druckgas durch das Hydraulikmedium um ein bestimmtes Volumen im Druckspeicher verdrängt, wobei der Druck im Druckspeicher auf einen bestimmten Betriebsdruck erhöht wird. Die Volumenverdrängung des Druckgases bewirkt demnach die Erhöhung des Druckes im Druckspeicher, wobei der sogenannte Betriebspunkt den "geladenen Zustand" des Druckspeichers charakterisiert.

Die Erfindung bezweckt eine Verbesserung der geschilderten Betriebsbedingungen. Da der Zustand des Druckspeichers einen entscheidenen Einfluß auf die Qualität der Druckgießteile haben kann, liegt der Erfindung die Aufgabe zugrunde, eine Verbesserung dieser Einstellwerte zu schaffen.

Diese Aufgabe wird mit den kennzeichnenden Merkmalen des Anspruches 1 gelöst.

### Vorteile der Erfindung:

Das erfindungsgemäße Verfahren bezweckt eine Regelung und/oder eine Überwachung des Druckspeichers insbesondere an einer Druckgießmaschine, wobei dieses Prinzip auch an einer Spritzgießmaschine verwendbar ist. Dabei liegt ein Kerngedanke der Erfindung darin, daß der Betriebspunkt des Druckspeichers einer genauesten Erfassung bzw. Überwachung und Regelung unterzogen wird. Dabei kann der Betriebspunkt eines Druckspeichers durch eine Reihe von verschiedenen Einflußgrößen verändert werden, die insbesondere durch den Zustand des Vorladedrucks sowie des Gasvolumens beeinflußt werden. Durch Veränderung der verschiedensten Parameter im System kann sich auch der Betriebspunkt des Druckspeichers verändern, da dieser nicht allein durch den Speicherdruck des Treibmittels bestimmt ist. Beispielsweise bestimmt der Speicherdruck allein nicht zuverlässig den Betriebspunkt, da dieser entscheidend auch durch das Speichervolumen oder das Hydraulikvolumen bzw. die Lage des Kolbens im Arbeitsspeicher bestimmt wird.

Durch diese genaueste Ermittlung und Bestimmung des Betriebspunktes kann eine Überwachung bzw. Regelung dieses Betriebspunktes ermöglicht werden, wobei die Regelung durch einen Istwert-Sollwert-Vergleich unter Einbeziehung vorgegebener Toleranzwerte erfolgt. Hierdurch werden stets reproduzierbare Arbeitsbedingungen geschaffen, die zu einer gleichbleibenden Qualität beispielsweise der Druckgießteile führen. Insbesondere können durch die Überwachung auch Fehler im Speichersystem während des Betriebs erfaßt und ggf. beseitigt werden. Hierdurch verringert sich die Ausschußmenge. Weiterhin werden Stillstandszeiten der Druckgießmaschine aufgrund von erforderlichen Speicherüberwachungen entfallen.

Die Erfindung ergibt sich in weiteren Einzelheiten aus den dargestellten Zeichnungen im Zusammenhang mit der nachfolgenden zugehörigen Beschreibung. Dabei wird die Erfindung anhand einer Druckgießmaschine beschrieben, ohne daß die Erfindung auf eine solche Maschine beschränkt ist.

Es zeigen
- Fig. 1: eine prinzipielle Darstellung des Gießantriebs für eine Druckgießmaschine mit einem zusätzlichen Multiplikatorsystem,
- Fig. 2: die Darstellung der Betriebsweise eines Kolben-Druckspeichers,
- Fig. 3: ein Ausführungsbeispiel zur Erfassung der Lage des Kolbens im Druckspeicher,
- Fig. 4: eine Übersicht über die Arbeitsweise eines Rechners in einem Regelkreis,
- Fig. 5: ein Flußdiagramm für die Überwachung des Neustarts einer Maschine,
- Fig. 6: ein Flußdiagramm für die Überwachung vor der Auslösung des Gießzyklus,
- Fig. 7: eine schematische Darstellung für eine automatische Kompensation des Treibmittel-Druckes und
- Fig. 8: eine schematische Darstellung der Anlage zur Entfernung von Lecköl in den Druckgasspeichern.

### Beschreibung der Erfindung:

Die Erfindung wird anhand der automatischen Überwachung und Regelung der Hydraulikspeicher einer Druckgießmaschine beschrieben.

Der in der Figur 1 dargestellte Gießantrieb 1 dient zur Betätigung einer Gießgarnitur 2, bestehend aus einer Gießkammer 3 mit darin enthaltener Metallschmelze 4 und einem Gießkolben 5 zum Einschub der Metallschmelze 4 in einen nicht näher dargestellten Formhohlraum. Der Gießkolben 5 ist über eine Gießkolbenstange 6 mit dem Gießantrieb 1 verbunden. Der Gießantrieb 1 besteht aus einem vorderen Preßzylinder 7 und einem darin geführten Preßkolben 8, der als Antriebskolben 8 für die zugehörige Kolbenstange 6 dient. Der Preßzylinder 7 weist einen vorderen Zylinderraum 9 und einen hinteren Zylinderraum 10 auf, die durch den Preßkolben 8 getrennt sind. Der vordere Zylinderraum 9 ist mit einem Druckmediumanschluß 11 verbunden.

Dem Preßzylinder 7 schließt sich eine Multiplikatoreinrichtung 12 an, in welcher ein axial verschiebbarer Multiplikatorkolben 13 angeordnet ist. Der Multiplikatorkolben 13 teilt den zugehörigen Zylinderraum 14 in einen vorderen Zylinderraum 15 sowie einen hinteren Zylinderraum 16. Der Multiplikatorkolben 13 weist eine sich zur Gießgarnitur 2 hin erstreckende erste Kolbenstange 17 auf, die sich durch die Zylinderwandung des Multiplikatorzylindergehäuses in den hinteren Zylinderraum 10 des Preßzylinders 7 erstreckt. Darüberhinaus weist der Multiplikatorkolben 13 eine hintere Kolbenstange 18 auf, die sich ebenfalls über das Multiplikatorzylindergehäuse in einen hinteren Zylinderraum 19 eines zusätzlichen Anschlußgehäuses 20 erstreckt. Der Mulitplikatorkolben 13 mit vorderer Kolbenstange 17 und hinterer Kolbenstange 18 wird durch eine zentrale Längsbohrung 21 durchsetzt, in welchem sich ein Rückschlagventil 22 befindet.

Wie in der DE-PS 20 21 182 beschrieben, arbeitet auch die vorliegende Vorrichtung nach dem sogenannten 3-Phasen-System einer Kaltkammer-Druckgießmaschine. Hierbei wird in der ersten und zweiten Arbeitsphase nur der auf den Gießkolben 5 direkt einwirkende Preßkolben 8 mit Druckmittel beaufschlagt, und während der dritten Arbeitsphase die Multiplikatoreinrichtung für einen erhöhten Nachdruck hinzugeschaltet.

Zur Druckmittelbeaufschlagung des Preßkolbens 8 sowie des Multiplikatorkolbens 13 sind die in der Fig. 1 dargestellten Druckspeicher 23, 24 vorgesehen, die als sogenannte Kolbenspeicher mit jeweils einem darin beweglichen Kolben 25, 26 ausgebildet sind. Unterhalb des Kolbens 25, 26 befindet sich die Hydraulikflüssigkeit 27, 28, oberhalb des jeweiligen Kolbens 25, 26 das im allgemeinen als Stickstoff ausgebildete Druckmedium 29, 30. Um das Gasvolumen des Druckmediums zu vergrößern, sind jedem Druckspeicher 23, 24 jeweils zwei zusätzliche Stickstoffflaschen 31, 31' sowie 32, 32' zugeordnet. Der Druckspeicher 23 ist über eine Anschlußleitung 33 und einem Regelventil 34 mit dem hinteren Zylinderraum 19 des Anschlußgehäuses 20, der Druckspeicher 24 über die Anschlußleitung 35 und einem Regelventil 36 mit dem hinteren Zylinderraum 16 des Multiplikatorzylinders 14 verbunden.

Beim 3-phasigen Gießbetrieb wird beim Auslösen des Schusses zunächst ein Vorlaufventil 37 geöffnet, und die von einer Pumpe 38 geförderte Hydraulikflüssigkeit strömt in den hinteren Zylinderraum 19 des Anschlußgehäuses 20 und von dort über die Längsbohrung 21, das Rückschlagventil 22 zum hinteren Zylinderraum 10 zur Beaufschlagung des Preßkolbens 8. Hierdurch wird der Preßkolben 8 und damit der Gießkolben 5 in langsamer Vorlaufbewegung (erste Phase) nach vorne bewegt. Gleichzeitig entleert sich das im vorderen Zylinderraum 9 befindliche Hydraulikmedium über die Leitung 11 über das Vorlaufventil 37 in einen Tank 40.

Nach Beendigung des langsamen Vorlaufes wird der Gießkolben auf hoher Geschwindigkeit für den Formfüllhub beschleunigt. Dies geschieht durch einen Umschaltpunkt mittels eines Steuernockens 41 an der Gießkolbenstange 6. Das Steuernockensignal wird über eine Leitung 42 einem Rechner 43 zugeführt, der über eine Leitung 44 ein Ausgangssignal oder Impuls an das Schußventil 34 liefert. Dieser Impuls öffnet das Schußventil 34, so daß die Hydraulikflüssigkeit 27 schlagartig aus dem Druckspeicher 23 in den Druckraum 19 und damit in den Druckraum 10 zur Beschleunigung des Preßkolbens 8 gelangen kann.

Sobald der Formhohlraum mit flüssigem Metall vollständig gefüllt ist, wird der Gießkolben 5 schlagartig abgebremst. Nun baut sich anstelle des bisherigen Strömungsdruckes der volle Speicherdruck im Druckraum 10 des Preßzylinders 7 und auch im Raum 19 des Anschlußgehäuses 20 auf, wobei das Rückschlagventil 22 geschlossen wird. Nun wird zum geeigneten Zeitpunkt über den Rechner 43 das weitere Schußventil 36 über die Leitung 45 geöffnet, so daß sich das Hydraulikmedium 28 des zweiten Druckspeichers 24 über die Leitung 35 in den hinteren Druckraum 16 des Multiplikatorzylinders 14 entleeren kann. Während dieser dritten Phase erfolgt eine Nachverdichtung des flüssigen Metalls, um Schwindungen des Gießmetalls auszugleichen. Während dieser Phase schiebt sich die Kolbenstange 17 in den Zylinderraum 10 hinein, um eine Druckerhöhung zu bewirken.

Vorstehende Erläuterungen machen klar, daß der Betriebspunkt der Speicherladung der beiden Druckspeicher 23, 24 eine wichtige Größe im Druckgießprozeß darstellen. Die Lage des Betriebspunktes der Druckspeicher hat einen entscheidenen Einfluß auf die Qualität der Druckgießteile.

Für die Druckspeicher 23, 24 ist die Lage des Betriebspunktes zur näheren Erläuterung in Fig. 2 in einem Beispiel dargestellt. Wie aus diesem Diagramm zu entnehmen ist, kann der Betriebspunkt eines Druckspeichers durch verschiedene Einflußgrößen verändert werden. In dem oberen Diagramm in Fig. 2 ist auf der Abszisse das Volumen V und auf der Ordinate der Druck p des gasförmigen Druckmediums (Stickstoff) dargestellt, wie es in dem Zylinderraum 29, 30 sowie den Zusatztanks 31, 32 in Fig. 1 vorliegt. In der unteren Figurenhälfte von Fig. 2 ist der Druckspeicher 23, 24 dargestellt, mit einer ersten Kolbenstellung 25', 26' im Vorladepunkt 46 und einer zweiten Kolbenstellung 25, 26 im Betriebspunkt 47. Die bieden Punkte 46, 47 werden durch die Ladekurve 48 verbunden.

Im Vorladepunkt 46 befindet sich der Kolben 25, 26 in seiner untersten Stellung, d. h. die gesamte Hydraulikflüssigkeit 27, 28 ist am Ende des Gießvorgangs aus dem jeweiligen Druckzylinder 23, 24 herausgepreßt worden.

Zur Herstellung eines erneuten Gießschußes muß die Hydraulikflüssigkeit 27, 28 wieder in die Druckspeicher 23, 24 zurückgepumpt werden, so daß sich die Kolben 25, 26 in diesen Druckspeichern verschieben. Durch diese Verschiebung der Kolben 25, 26 verdichtet sich das Gas 29, 30 im Ausführungsbeispiel nach Fig. 2 beispielsweise von einem Volumen von 60 Ltr. auf ein Volumen von 44 Ltr., d. h. es werden 16 Ltr. Hydraulikmedium in den Druckspeicher 23, 24 eingepreßt. Durch diese Kompression des Druckmediums 29, 30 erhöht sich der Druck dieses Gases vom Druck p₀ von z. B. 110 bar auf den Druck p_{B} von 150 bar entlang der Ladekurve 48. Der Vorladepunkt 46 ist demnach charakterisiert durch die Größe V₀, p₀, der Betriebspunkt 47 ist charakterisiert durch das komprimierte Volumen V_{B} und dem komprimierten Druck p_{B}. Dieser Ladevorgang des jeweiligen Druckspeichers 23, 24 geschieht entlang der Ladekurve 48 in Fig. 2.

Betriebsstörungen können durch folgende Einflußgrößen entstehen:
1. Der Vorladedruck p₀ ist zu groß. Die Ursache hierfür kann eine falsche Vorladung oder eine Erhitzung des Gasvolumens während des Betriebs sein.
2. Der Vorladedruck p₀ kann auch zu klein sein, was ursächlich durch eine falsche Vorladung, durch Undichtigkeit am Trennkolben des Druckspeichers oder durch Undichtigkeiten auf der Gasseite des Druckspeichers sein kann.
3. Das gesamte Gasvolumen V₀ kann sich verkleinert haben, was durch eine Undichtigkeit des Trennkolbens 25, 26 im Druckspeicher hervorgerufen werden kann, wodurch das Gasvolumen mit Hydraulikmedium "verunreinigt" sein kann.
4. Der Betriebsdruck p_{B} kann nicht erreicht werden. Ursache hierfür kann eine falsche Vorladung von p₀ sein. Weiterhin kann der Hydraulikdruck zum Laden bzw. die Zeit zum Laden des Druckspeichers nicht ausreichen.
5. Der Betriebsdruck p_{B} kann überschritten sein, was durch eine falsche Druckeinstellung der Hydraulik erfolgen kann, wobei insbesondere der Hydraulikdruck zum Laden des Druckspeichers zu groß sein kann.

Diese verschiedenen Fehlerquellen bei der Einstellung des Betriebspunktes 47 mit genauesten Werten für den Betriebsdruck p_{B} sowie das Volumen V_{B} können Fehlerquellen beim Druckgießen sein. Sofern der Betriebspunkt außerhalb von vorgegebenen Toleranzwerten liegt, ergeben sich hierdurch fehlerhafte Gießergebnisse. Die automatische Einstellung der richtigen Lage des Betriebspunktes innerhalb von vorgegebenen Toleranzgrenzen sowie die Ermittlung der Fehler im Speichersystem während des Betriebs der Druckgießmaschine ist deshalb das weitergehende Ziel der Erfindung, damit sich beispielsweise ein Ausschalten der Maschine zur Überprüfung der Hydraulik-Druckspeicher und ein manuelles Nachladen der Speicher erübrigt. Hierdurch können Stillstandszeiten der Druckgießmaschine bei regelmäßiger Speicherüberprüfung entfallen.

In der Fig. 3 ist ein Ausführungsbeispiel für eine Überwachung bzw. eine Regelung des Druckspeichers 23, 24 dargestellt. Dabei kann die Stellung des Trennkolbens 25, 26 im Druckspeicher mittels eines Ultraschall-Wegaufnehmers 49 gemessen werden. Am Ausgang einer Auswertelektronik 50 steht ein analoges Wegsignal s_{K} zur Verfügung, welches dem Rechner 43 zugeführt wird.

Auf der Gasseite wird mittels eines Drucksensors 51 der Gasdruck des Druckmediums 29, 30 bzw. der Druck in den Gasflaschen 31, 32 gemessen und dieser Wert ebenfalls dem Rechner 43 zugeführt. Mit Hilfe dieser Werte kann der übergeordnete Rechner eine Auswertung der genauen Position des Druckkolbens 25, 26 im Betriebspunkt 47 bzw. im Vorladepunkt 46 (untere Stellung des Kolbens 25', 26') vornehmen.

In Fig. 3 ist das Hydraulikventil 52 für die Beaufschlagung der Druckspeicher 23, 24 mit Druckmedium mittels einer Druckmittelpumpe 53 dargestellt. Ein Rückschlagventil 54 in einer Zuführleitung 55 verhindert ein Rückströmen des Druckmediums.

Eine Übersicht über die Arbeitsweise des Rechners 43 ist in Fig. 4 dargestellt.

Am Rechner werden folgende Werte vorgegeben:
- Toleranzfeld für den Vorladedruck p₀ sowie für den Betriebsdruck p_{B} (Pfeil 56);
- Toleranzfeld für den Speicherkolbenhub s_{K} (Pfeil 57).

Die Istwerte für den Speicherkolbenhub s_{K} (Pfeil 58) und den Gasdruck p (Pfeil 59) werden ebenfalls als Eingänge dem Rechner zugeführt.

Bei einem neuen Ladevorgang der Maschine (wenn sich der Speicher in einem Sollzustand befindet) wird der jeweilige Hydraulikraum der Druckspeicher 23, 24 mittels der Druckmittelpumpe 53 über das Hydraulikventil 52 mit Hydraulikmedium beaufschlagt. Während dieses Ladevorgangs werden durch ein Anlegen des Signals "Referenzkurve fahren" (Pfeil 60) in dem Rechner 43 die Daten für den Kolbenweg s_{K} und dem Speicherdruck p als Istwerte abgespeichert. Dabei können beispielsweise bei jeder Druckänderung von p = 5 bar die zugehörigen Wegwerte des Trennkolbens s_{K} als Istwerte abgespeichert werden. Damit ist im Rechner 43 eine Zuordnung von Druck und Kolbenweg abgelegt, die als Referenzkurve gefahren worden ist. Mittels der Eingabe eines "Toleranzfeldes" für den Kolbenweg wird im Rechner eine Zuordnung des Referenzkolbenweges zum Sollwert des Kolbenweges gebildet. Aus den über die Referenzkurve ermittelten Werten für den Kolbenweg s_{KRef} werden damit im Rechner Sollwerte unter Berücksichtigung des Toleranzfeldes gebildet.

Dies kann beispielsweise durch folgende Tabelle dargestellt werden:

| | | |
|---|---|---|
| s_{KRef} | | s_{Ksoll} |
| s_{K(0)} | | s_{K(0)min} - s_{K(0)max} |
| s_{K(1)} | | s_{K(1)min} - s_{K(1)max} |
| ··· | | ··· |
| s_{K(n)} | | s_{K(n)min} - s_{K(n)max} |

Im Gießbetrieb wird bei jedem Ladevorgang des Hydraulikspeichers im Rechner 43 eine Zuordnung des Druckes p zum Istwert des Kolbenweges s_{KIst} abgelegt. Hierbei ist es sinnvoll, wenn die Werte des Kolbenweges s_{K} bei gleichen Drücken wie bei der Aufnahme der Referenzdaten gespeichert werden, d. h. die Istwerte des Kolbenweges s_{KIst} werden als Funktion des Druckes beispielsweise in folgender Tabelle gespeichert:

| bar | mm |
|---|---|
| p | s_{KIst} |
| 110 | s_{K(0)} |
| 115 | s_{K(1)} |
| 120 | ··· |
| 125 | ··· |
| usw. | |
| 150 | s_{K(n)} |

Mit diesen gespeicherten Daten bildet der Rechner 43 durch einen Vergleich Ausgangssignale für den Kolbenweg, wobei der Kolbenweg s_{K} eine Funktion des Druckes ${\text{s}}_{\text{K}} \text{= f(p)}$ ist. Dieser Vergleich im Rechner ist in Fig. 4 unterhalb des Pfeils 61 dargestellt, d. h. der Rechner vergleicht die Istwerte des Kolbenweges mit entsprechenden Sollwerten des Kolbenweges über die Strecke der Ladekurve. Dabei ist zu beachten, daß dieser Vergleich über die Punkte 1 bis n der Meßwerte der Ladekurve erfolgt.

Mit diesen Signalen ist eine genaue Angabe der Fehler im Hydraulik-Speichersystem möglich, ohne den Gießbetrieb zu unterbrechen. Vorteilhaft ist, daß die Anzeige der Fehler im Klartext bzw. mit entsprechender Symboldarstellung auf einem Bildschirm 61' erfolgt. Ein weiterer erfindungsgemäßer Vorteil ist es, mittels einer nachgeschalteten Steuerung die Ausgänge am Rechner so zu verwerten, daß eine automatische Kompensation der anstehenden Fehler durchgeführt wird, ohne daß der Gießbetrieb unterbrochen wird.

In Fig. 4 ist demnach der wesentliche Inhalt der Aufgabe des Rechners 43 dargestellt, wobei die Werte der Eingänge 56 bis 60 aufgenommen werden. Im Rechner werden in einem ersten Schritt 62 die Referenzdaten abgespeichert, in einem weiteren Schritt 63 die Toleranzfelder gebildet und Solldaten erzeugt, in einem nachfolgenden Schritt die Istdaten 64 abgespeichert und in einem weiteren Schritt 65 ein Vergleich gebildet. Als Ausgänge am Rechner ergibt sich eine Kolbenwegkurve s_{K} des Trennkolbens als Funktion des Druckes (Pfeil 61) sowie ein Ist-Sollwertvergleich des Vorladedrucks p₀ im Vorladepunkt 46 (Pfeil 66).

In Fig. 5 ist der normale Ablauf im Gießbetrieb prinzipiell als Flußdiagramm dargestellt, wobei eine Überwachung bei einem Neustart der Maschine in der Regel einmal täglich durchgeführt wird.

Der Neustart erfolgt mit dem Einschalten der Maschine (Position 67). Zunächst wird ein Ist-Sollwertvergleich des Vorladedrucks p₀ in Position 68 durchgeführt. Ist der Istwert nicht gleich dem Sollwert des Vorladedrucks (Position 69), so findet ein Vergleich dieser Werte im Rechner 43 statt. Ist P_{0Ist} größer P_{0Soll} (Position 70) so erfolgt eine Anzeige auf dem Bildschirm 61, daß p₀ zu groß ist. Gleichermaßen erfolgt eine Anzeige auf dem Bildschirm 61 bei einem Vergleich P_{0Ist} kleiner p_{0Soll} (Position 71). Beidesmal wird die Stickstoffvorladung manuell entsprechend verändert (Position 72 in Fig. 5) oder es erfolgt eine automatische Kompensation in einem eigenen Unterprogramm. Dieser Vorgang erfolgt in einer Umlaufschleife 73 solange, bis der Istwert des Vorladedrucks p₀ dem eingegebenen Sollwert entspricht, so daß das Programm vom Ausgangspunkt 68 den Rechnerweg 74 einschlägt. In der Position 75 wird demnach festgestellt, daß die Vorladedrücke p₀ in Ordnung sind und eine Freigabe für die automatische Speicherladung stattfindet.

Ist eine Zeitspanne von 5 bis 10 Sekunden zum Laden des Speichers abgelaufen, so erfolgt unter Position 76 des Flußdiagramms eine Überwachung des Kolbenweges s_{K} des Trennkolbens 25, 26 als Funktion des Gasdruckes p_{V} (${\text{s}}_{\text{K}} \text{= f(p)}$). Stellt der Rechner hier Abweichungen fest, d. h. s_{KIst} ist nicht gleich s_{KSoll}, so erfolgt unter Position 77 eine Anzeige am Bildschirm 61', daß die Speicherflaschen 31, 32 beispielsweise mit Hydraulikmedium aufgrund eines undichten Trennkolbens gefüllt sind. Hierdurch erfolgt unter Position 78 ein Ausschalten der Maschine, um den Fehler zu beheben. Beispielsweise können die Speicherflaschen 31, 32 vom Hydraulikmedium manuell oder mittels einer automatischen Entleerung in einem Unterprogramm entleert werden.

Stellt der Rechnervergleich unter Position 76 fest, daß der Istwert des Kolbenwegs s_{K} gleich dem vorgegebenen Sollwert s_{KSoll} ist, erfolgt unter Position 79 eine Freigabe für den Maschinenstart.

Das Flußdiagramm nach Fig. 5 zeigt demnach die Vorbereitung der Maschine hinsichtlich der Aufladung der Druckspeicher zur Erzielung eines optimalen Betriebspunktes 47. Dabei wird sowohl der genaue Ausgangspunkt des Vorladepunkts 46 als auch die Erreichung des optimalen Betriebspunktes 47 gewährleistet.

Im Diagramm nach Fig. 6 ist für den normalen Ablauf des Gießbetriebs eine zusätzliche Überwachung vor Auslösung des Gießzyklus nach der Freigabe für den Maschinenstart nach Fig. 5 dargestellt. Fig. 6 schließt sich demnach unter Position 79 in Fig. 5 an.

Im Flußdiagramm nach Fig. 6 erfolgt die Überwachung vor Auslösung des Gießzyklus nach der Freigabe für den Maschinenstart (Position 79). Zunächst wird unter Position 80 ermittelt, ob die Form geschlossen ist. Danach erfolgt der Start der Druckspeicherüberwachung unter Position 81. Unter Position 82 wird zunächst geprüft, ob der Druck P_{B} des Betriebspunkts 47 in Ordnung ist. Wird unter Position 83 ermittelt, daß der Betriebspunkt zu klein oder zu groß ist, erfolgt unter Position 84 bei zu kleinem Betriebspunkt p_{B} eine Anzeige auf dem Bildschirm 61' dahingehend, daß der Betriebspunkt p_{B} durch eine manuelle Einstellungsänderung an der Druckgießmaschine zu erhöhen ist, oder daß dieser Druck p_{B} sich automatisch über ein Unterprogramm zu Erhöhen hat. Unter Position 85 wird alternativ bei einem zu großen Betriebsdruck p_{B} eine Anzeige am Bildschirm 61' als Fehleranzeige dahingehend durchgeführt, daß der Betriebsdruck p_{B} durch eine manuelle Einstellungsänderung an der Druckgießmaschine zu reduzieren ist, was ebenfalls gegegenbenfalls wiederum automatisch durchgeführt werden kann. Über die Rechnerschleife 86 geschieht dies so lange, bis der Betriebspunkt in Ordnung ist, was unter Position 87 angezeigt wird.

Ist der Betriebspunkt p_{B} in Ordnung, so erfolgt unter Position 88 wiederum ein Vergleich des Kolbenweges s_{K} als Funktion des Speicherdruckes p (${\text{s}}_{\text{K}} \text{= f(p)}$). Stellt sich heraus, daß die gemessenen Istwerte des Weges der Trennkolben 25, 26 nicht gleich den vorgegebenen Sollwerten sind, so erfolgt unter Position 89 im Flußdiagramm nach Fig. 6 eine Auftrennung in die jeweiligen Möglichkeiten. Unter Position 90 wird bei einem s_{KIst} größer s_{KSoll} angezeigt, daß der Vorladepunkt 46 aufgrund einer unzulässigen Gaserwärmung einen zu großen Vorladedruck p₀ erzeugt. Ist der gemessene Istwert des Kolbenweges kleiner als der vorgegebene Sollwert des Kolbenweges, wird unter Position 91 auf dem Bildschirm 61' angezeigt, daß der Vorladedruck p₀ zu klein ist, was eine Ursache im Gasverlust im Druckspeicher 29 bis 32 haben kann. Die Ursache Gaserwärmung ist mit Bezugszeichen 92, die Ursache Gasverlust mit Bezugszeichen 93 angegeben. In beiden Fällen, d. h. bei einem zu großen und zu kleinen Vorladedruck p₀ erfolgt unter Position 94 ein Öffnen der Form, wodurch der Maschinenstart abgebrochen wird und unter Position 95 der Vorladedruck p₀ manuell oder mittels eines Unterprogramms automatisch zu ändern ist.

Wird unter Position 88 erkannt, daß der Istwert des Kolbenweges s_{KIst} stets dem Sollwert des Kolbenwertes s_{KSoll} entspricht, so erfolgt unter Position 96 eine Freigabe für die Metalldosierung und damit eine Schußauslösung über die Schußventile 34, 36.

Wie zuvor beschrieben, können z. B. folgende Fehler beim Betrieb der Druckspeicher 23, 24 auftreten:
- Vorladedruck p₀ zu groß aufgrund falscher Vorladung;
- Vorladedruck p₀ zu klein aufgrund falscher Vorladung;
- das Gasvolumen des Druckmediums 29, 30 im Druckspeicher 23, 24 sowie in den Gasflaschen 31, 32 ist aufgrund einer teilweise Füllung mit Hydraulikmedium falsch, was durch einen undichten Trennkolben 25, 26 erfolgen kann;
- der Gasraum des Gasmediums ist undicht;
- das Gasvolumen hat sich unzulässig erwärmt;
- der Betriebsdruck p_{B} des Gasvolumens an der Druckgießmaschine ist falsch eingestellt;
- es herrscht ein Druckverlust im Hydrauliksystem des Hydraulikmediums 27, 28.

In den Figuren 7 und 8 ist in jeweils einem Ausführungsbeispiel dargestellt, wie die oben genannten Fehler automatisch kompensiert werden können. Voraussetzung für eine solche automatische Kompensation ist dabei der Einsatz des vorher unter den Figuren 5 und 6 beschriebenen Überwachungssystems.

In Fig. 7 wird angezeigt, wie der Vorladedruck p₀ automatisch auf den richtigen Wert eingestellt werden kann. Gleiche Teile sind mit gleichem Bezugszeichen wie in den vorangegangenen Figuren bezeichnet. Hierzu wird insbesondere auf die Figuren 1 und 3 Bezug genommen.

Mittels einer in Fig. 7 nicht näher dargestellten Steuereinheit bzw. eine dem Rechner 43 parallel geschalteten Steuereinheit werden zwei Ventile 97, 98 angesteuert. Bei der Ansteuerung des Ventils 97 wird aus einer transportablen Druckgasflasche 99 zusätzliches Druckgas zu den Druckspeichern 23, 24 einschließlich den Gasflaschen 31, 32 über die Leitung 100 zugeführt, wobei sich der Vorladedruck p₀ erhöhen kann. Durch die Druckmeßeinrichtung 51 wird bei Erreichen des notwendigen Vorladedrucks p₀ das Ventil 97 stromlos gemacht, so daß der Zugang zur Druckflasche 99 geschlossen wird. Die Messung des Istwertes des Vorladedruckes p₀ erfolgt demnach mittels des Drucksensors 51 unter Auswertung im Rechner 43. Dieses Meßsignal wird der nicht näher dargestellten Steuereinrichtung zugeleitet, um das Ventil 97 zu betätigen.

Bei einer Ansteuerung des Ventils 98 kann aus dem, dem Druckspeicher 23, 24 zugeordneten Gasraum 29 bis 32 Druckgas in die Atmosphäre über die Leitung 101 abgelassen werden.

Hierdurch reduziert sich der Vorladedruck p₀. Die Abschaltung des Ventils 98 erfolgt wiederum über die nicht dargestellte Steuereinrichtung, wenn der gemessene Istwert des Vorladedrucks p₀ dem Sollwert p_{0Soll} entspricht. Dies geschieht wiederum mittels des Drucksensors 51.

Mittels der Anordnung nach Fig. 8 wird eine automatische Entleerung der den Druckspeichern 23, 24 zugeordneten Gasflaschen 31, 31' bzw. 32, 32' von Hydraulikmedium 27, 28 bewirkt. Aufgrund eines eventuell jeweils undichten Trennkolbens 25, 26 in den Druckspeichern 23, 24 kann Hydraulikmedium 27, 28 über die Anschlußleitungen 101' zu den Druckgasflaschen 31, 32 gelangen. Die Druckgasflaschen 31, 32 können sich demnach, wie in Fig. 8 symbolisch dargestellt, zum Teil mit Hydraulikflüssigkeit 27, 28 füllen. Hierdurch ergibt sich eine Verfälschung des Gesamtvolumens des gasförmigen Druckmediums.

Zur automatischen Entleerung der Gasflaschen 31, 32 sind für die jeweilige Gasflasche 31, 32 Ventile 102, 103 vorgesehen, über die die Hydraulikflüssigkeit über die Leitung 104 bzw. 105 abgelassen werden kann. Dabei dürfen die Ventile 102, 103 nur so lange auf Durchgang geschaltet sein, solange in den Ablaßleitungen 104, 105 Hydraulikflüssigkeit vorhanden ist. Um diesen Zustand festzustellen, wird das Leerlaufen der Ablaßleitungen 104, 105 durch vorgespannte Rückschlagventile 106, 107 verhindert. Dabei kann die Unterscheidung, ob sich in den Ablaßleitungen 104, 105 abfließende Hydraulikflüssigkeit oder Druckgas befindet, beispielsweise mittels einer Temperatursonde 108, 109 erfolgen. Bei Strömung von Gas an dieser Meßstelle entsteht eine sprungartige Temperaturdifferenz, die als Auswertsignal verwendet und einer entsprechenden Steuereinrichtung zugeleitet wird. Dieser Steuervorgang ist schematisch mit den Leitungen 110, 111 angedeutet. Anstelle von Temperatursonden 108, 109 können auch elektronische Mediumfühler 112, 113 eingesetzt werden, deren Ausgangssignal wiederum über eine Steuereinrichtung 112', 113' über die Leitungen 110, 111 den Ventilen 102, 103 zugeführt werden. Dabei wird zwischen zwei Fühlerstiften 114, 115 der elektrische Widerstand gemessen. Bei Beaufschlagung der Fühlerstifte 114, 115 mit aus den Gasflaschen 31, 32 abzulassende Hydraulikflüssigkeit 27, 28 ist der gemessene elektrische Widerstand kleiner als beim Durchströmen dieser Leitung bzw. des Meßfühlers mit Druckgas.

Die Anordnung nach Fig. 8 stellt demnach eine weitere vorteilhafte Ergänzung zur Durchführung des erfindungsgemäßen Verfahrens dar.

Die Erfindung ist nicht auf das beschriebene und dargestellte Ausführungsbeispiel beschränkt. Sie wurde nur beispielhaft auf die Anwendung bei einer Druckgießmaschine beschrieben. Selbstverständlich läßt sich dieses sinngemäß auch bei einer Spritzgießmaschine anwenden.

## Patentansprüche

1. Verfahren zur Überwachung und/oder Regelung eines hydraulischen Druckspeichers an einer Druckgieß- oder Spritzgießmaschine, wobei der Antrieb einer Gießeinheit (2) über eine hydraulische Kolben-/Zylindereinheit (7, 12) erfolgt, die von einem aufgeladenen, hydraulischen, als Kolbenspeicher ausgebildeten Druckspeicher (23, 24) beaufschlagt wird, wobei dem Kolbenspeicher (23, 24) ein Gasspeicher (29 - 32) mit gasförmigem Druckmedium zugeordnet ist, welches als Antriebsmittel für den Trennkolben (25, 26) des Kolbenspeichers (23, 24) dient, wobei der Trennkolben (25, 26) im aufgeladenen Zustand des Kolbenspeichers (23, 24) einen bestimmten "Betriebszustand" (47) und im entladenen Zustand des Kolbenspeichers (23, 24) einen bestimmten "Vorladezustand" (46) einnimmt, dadurch gekennzeichnet, daß der "Betriebszustand" des aufgeladenen Kolbenspeichers (23, 24) als "Betriebspunkt" (47) mit Angaben von Istwerten über den Druck p_{B}, dem Gasvolumen V_{B} und gegebenenfalls weiteren Parametern und der "Vorladezustand" des entladenen Kolbenspeichers als "Vorladepunkt" (46) mit Angaben von Istwerten über den Druck p₀, dem Gasvolumen V₀ und gegebenenfalls weiteren Parametern in einem Rechner (43) erfaßt werden und daß diese Istwerte im Rechner (43) mit vorgegebenen Sollwerten unter Einhaltung von Toleranzgrenzen verglichen werden und daß bei unzulässiger Abweichung der Istwerte von den Sollwerten eine manuelle oder automatische Korrektur und/oder eine Fehleranzeige (Monitor 61') des jeweiligen Betriebszustandes erfolgt.

2. Verfahren nach Anspruch 1, dadurch gekennzeichnet, daß eine Fehlerkorrektur des Istwertes des "Betriebspunktes" (47) und/oder des "Vorladepunktes" (46) während eines Arbeitszyklus oder im nächstfolgenden Arbeitszyklus erfolgt.

3. Verfahren nach Anspruch 1, dadurch gekennzeichnet, daß das Gasvolumen im Kolbenspeicher (23, 24) durch eine Wegerfassung (s_{K}) bzw. Positionserfassung (s_{K}) des Trennkolbens (25, 26) erfolgt, wobei ein Ultraschall-Wegaufnehmer (49) Verwendung findet.

4. Verfahren nach Anspruch 1, dadurch gekennzeichnet, daß der Druck im Kolbenspeicher (23, 24) bzw. der Gasdruck des Druckmediums (29, 30) in dem, dem Kolbenspeicher (23, 24) nachgeschalteten Gasspeicher (29 - 32) mittels eines Drucksensors (51) erfaßt und dem Rechner (43) zugeführt wird.

5. Verfahren nach einem oder mehreren der vorhergehenden Ansprüche, dadurch gekennzeichnet, daß im Rechner (43) eine Referenzkurve oder Ladekurve (48) für den Ladedruck p zwischen dem Vorladepunkt (46) (p₀, V₀) und dem Betriebspunkt (47) (P_{B}, V_{B}) bei der Herstellung guter Teile eingegeben wird, daß bei jedem erneuten Ladevorgang ein Istwert/Sollwertvergleich mit Toleranzfeldern mit dieser Referenzkurve (48) und bei unzulässiger Abweichung ein Fehlersignal und/oder eine Korrekturregelung während des Arbeitszyklus oder im darauffolgenden Arbeitszyklus erfolgt.

6. Verfahren nach einem der vorhergehenden Ansprüche, dadurch gekennzeichnet, daß eine automatische Einstellung des Vorladedrucks p₀ auf einen richtigen Wert vorgesehen ist, wobei mittels einer Steuereinheit wenigstens ein erstes Ventil (97) zwischen dem Gasspeicher (29 - 32) des Kolbenspeicher (25, 26) und einem zusätzlichen Druckgasspeicher (99) derart angesteuert wird, daß der Druck auf den Vorladedruck p₀ erhöht wird, wobei das Ventil (97) nach Erreichen des Vorladedrucks p₀ schließt und daß ein zweites ansteuerbares Ventil (98) zum Gasspeicher (29 - 32) vorgesehen ist, um gegebenenfalls einen über dem Vorladedruck (p₀) liegenden erhöhten Druck zu reduzieren.

7. Verfahren nach Anspruch 6, dadurch gekennzeichnet, daß dem Gasspeicher (29 - 32) eine weitere Ventilanordnung (102, 103) in einer separaten Ablaßleitung (104, 105) zugeordnet ist, daß ein Abfluß von Hydraulikflüssigkeit (27, 28) aus dem Gasspeicher (29 - 32) erfaßt und einer Steuereinrichtung (108', 109', 112', 113') zugeleitet wird und daß die Ventilanordnung (102, 103) nach dem Entleeren der Hydraulikflüssigkeit (27, 28) aus dem Gasspeicher (29 - 32) schließt.

8. Verfahren nach Anspruch 7, dadurch gekennzeichnet, daß der Gasfluß durch die Ablaßleitung (104, 105) mittels eines Temperaturfühlers (108, 109) oder mittels eines elektronischen Mediumfühlers (112, 113) überwacht wird.

9. Verfahren nach einem der vorhergehenden Ansprüche, dadurch gekennzeichnet, daß an einer Druckgießmaschine zum Gießantrieb des Preßkolbens (8) und/oder des Multiplikatorkolbens (13) jeweils eine Kolben/Zylindereinheit (7, 12) vorgesehen ist, die von je einem Kolbenspeicher (23, 24) mit Hydraulik-Druckmedium (27, 28) beaufschlagt wird und daß jedem Kolbenspeicher (23, 24) ein oder mehrere Gasspeicher (31, 32 bzw. 31', 32') zugeordnet sind.

10. Verfahren nach Anspruch 9, dadurch gekennzeichnet, daß jedem Kolbenspeicher (23, 24) zwei Gasspeicher (31, 32 bzw. 31', 32') zugeordnet sind.

11. Verfahren nach einem der vorhergehenden Ansprüche, dadurch gekennzeichnet, daß die Erkennung aller möglichen Fehler im Speichersystem im Betriebszustand der Druckgießmaschine erfolgt und damit Stillstandszeiten für die manuelle Prüfung der Hydraulik-Speicheranlage entfallen.

12. Verfahren nach einem der vorhergehenden Ansprüche, dadurch gekennzeichnet, daß die Kompensation der mittels des Rechners festgestellten Fehler im Speichersystem im Betriebszustand der Druckgießmaschine erfolgt.

## Claims

1. A method of monitoring and/or regulating a hydraulic pressure storage means on a pressure die casting or injection moulding machine, the drive of a casting unit (2) taking place via a hydraulic piston/cylinder unit (7, 12) which is acted upon by a charged hydraulic pressure storage means (23, 24) constructed as a piston storage means, there being associated with the piston storage means (23, 24) a gas storage means (29 to 32) with a gaseous pressurised medium and which serves as a drive means for the separating piston (25, 26) of the piston storage means (23, 24), the separating piston (25, 26), when in the charged state of the piston storage means (23, 24), assuming a specific "operating condition" (47) and in the discharged position of the piston storage means (23, 24) a specific "pre-charging stage" (46), characterised in that the "operating condition" of the charged piston storage means (23, 24) is ascertained as an "operating point" (47) with indications of actual values via the pressure p_{B}, the gas volume V_{B} and possibly further parameters and the "pre-charging state" of the discharged piston storage means as a "pre-charging point" (46) with indications of actual values via the pressure P_{O}, the gas volume V₀ and possibly further parameters in a computer (43) and in that in the computer (43) these actual values are compared with predetermined desired values subject to the maintenance of tolerance limits and in that in the event of an inadmissible diversion of the actual values from the desired values there is a manual or automatic correction and/or a fault indication (monitor 61') of the respective operating condition.

2. A method according to claim 1, characterised in that a fault correction of the actual value of the "operating point" (47) and/or of the "pre-charging point" (46) takes place during a working cycle or in the next working cycle in succession.

3. A method according to claim 1, characterised in that the gas volume in the piston storage means (23, 24) is achieved by a path ascertainment (s_{K}) for position of ascertainment (s_{K}) of the separating piston (25, 26), an ultrasonic path recorder (49) being used.

4. A method according to claim 1, characterised in that the pressure in the piston storage means (22, 24) or the gas pressure of the pressure medium (29, 30) in the gas storage means (29 to 32) downstream of the piston storage means (23, 24) can be ascertained by a pressure sensor (51) and fed to the computer (43).

5. A method according to one or more of the preceding claims, characterised in that in the computer (43) a reference curve or charging curve (48) for charging pressure p between the pre-charging point (46) (p_{O}, V_{O}) and the operating point (47) (p_{B}, V_{B)} is input when producing good parts and in that at every new charging process an actual value/desired value comparison with tolerance fields takes place with this reference curve (48) and in the event of an inadmissible deviation a fault signal and/or a correcting control is emitted during the working cycle or in the subsequent working cycle.

6. A method according to one of the preceding claims, characterised in that an automatic setting of the pre-charging pressure (p_{O}) to a correct value is provided for by means of a control unit at least a first valve (97) between the gas storage means (29 to 32) of the piston storage means (25, 26) and an additional pressure gas storage means (99) is so operated that the pressure on the pre-charging pressure (p_{O}) is increased, the valve (97) closing once the pre-charging pressure (p_{O}) is reached and in that a second operable valve (98) is provided for the gas storage means (29 to 32) in order if necessary to reduce a pressure which is elevated above the pre-charging pressure (p_{O}).

7. A method according to claim 6, characterised in that there is associated with the gas storage means (29 to 32) a further valve arrangement (102, 103) in a separate drain line (104, 105) and in that an outflow of hydraulic fluid (27, 28) from the gas storage means (29 to 32) can be detected and is fed to a control arrangement (108', 109', 112', 113') and in that the valve arrangement (102, 103) closes after the hydraulic fluid (27, 28) has been emptied from the gas storage means (29 to 32).

8. A method according to claim 7, characterised in that the gas flow through the drain line (104, 105) is monitored by a temperature sensor (108, 109) or by means of an electronic medium sensor (112, 113).

9. A method according to one of the preceding claims, characterised in that there is on a pressure die casting machine for the casting drive of the pressing piston (8) and/or of the multiplicator piston (13) a piston/cylinder unit (7, 12) which is subject to the action of a piston storage means (23, 24) with the hydraulic pressurised medium (27, 28) and in that one or a plurality of gas storage means (31, 32 or 31', 32') are associated with each piston storage means (23, 24).

10. A method according to claim 9, characterised in that two gas storage means (31, 32 or 31', 32') are associated with each piston storage means (23, 24).

11. A method according to one of the preceding claims, characterised in that the recognition of all possible faults in the storage system takes place in the operating condition of the pressure die casting machine and therefore stoppage times for manual inspection of the hydraulic storage system are inapplicable.

12. A method according to one of the preceding claims, characterised in that the faults in the storage system in the operating condition of the pressure die casting machine which are established by means of the computer are compensated for.

## Revendications

1. Procédé pour la surveillance et/ou la régulation d'un réservoir de pression hydraulique sur une machine de coulée par injection ou une machine de coulée sous pression, l'entraînement d'une unité de coulée (2) étant effectué par l'intermédiaire d'un vérin hydraulique (7,12), qui est alimenté par un réservoir de pression hydraulique (23,24), chargé, réalisé comme réservoir à piston, un réservoir de gaz (29-32) avec du fluide sous pression gazeux étant associé au réservoir à piston (23,24), fluide qui sert comme moyen d'entraînement pour le piston de séparation (25,26) du réservoir à piston (23,24), le piston de séparation (25,26) prenant, dans l'état chargé du réservoir à piston (23,24), un "état de fonctionnement" déterminé (47) et, dans l'état déchargé du réservoir à piston (23,24), un "état de précharge" déterminé (46),
caractérisé en ce que, dans un calculateur (43), l'"état de fonctionnement" du réservoir à piston chargé (23,24) est détecté comme "point de fonctionnement" (47) avec indications de valeurs réelles sur la pression p_{B}, le volume de gaz V_{B} et, le cas échéant, d'autres paramètres et l'"état de précharge" du réservoir à piston déchargé est détecté comme "point de précharge" (46) avec indications de valeurs réelles sur la pression p₀, le volume gazeux V₀ et, le cas échéant, d'autres paramètres, et en ce que ces valeurs réelles sont comparées dans le calculateur (43) avec des valeurs de consigne prédéfinies en conservant des limites de tolérance, et en ce que, lors d'un écart inadmissible des valeurs réelles des valeurs de consigne, il est effectué une correction manuelle ou automatique et/ou un affichage d'erreur (moniteur 61') de l'état de fonctionnement respectif.

2. Procédé selon la revendication 1,
caractérisé en ce qu'une correction d'erreur de la valeur réelle du "point de fonctionnement" (47) et/ou du "point de précharge" (46) est effectuée pendant un cycle de travail ou pendant le cycle de travail suivant.

3. Procédé selon la revendication 1,
caractérisé en ce que le volume de gaz dans le réservoir à piston (23,24) est déterminé par une détection de déplacement (s_{K}) ou une détection de position (s_{K}) du piston de séparation (25,26), un capteur de déplacement à ultrasons (49) étant utilisé.

4. Procédé selon la revendication 1,
caractérisé en ce que la pression dans le réservoir à piston (23,24) ou la pression de gaz du fluide sous pression (29,30) dans le réservoir de gaz (29-32) disposé en aval du réservoir à piston (23,24) est détectée au moyen d'un capteur de pression (51) et est amenée au calculateur (43).

5. Procédé selon une ou plusieurs des revendications précédentes,
caractérisé en ce que, dans le calculateur (43), il est entré une courbe de référence ou courbe de charge (48) pour la pression de charge p entre le point de précharge (46) (p₀, V₀) et le point de fonctionnement (47) (p_{B},V_{B}) lors de la fabrication de bonnes pièces, en ce que, pour chaque nouveau processus de charge, il est effectué une comparaison valeur réelle/valeur de consigne avec des domaines de tolérance avec cette courbe de référence (48) et, pour un écart inadmissible, un signal d'erreur et/ou une régulation de correction est fourni ou effectuée pendant le cycle de travail ou pendant le cycle de travail suivant.

6. Procédé selon une des revendications précédentes,
caractérisé en ce qu'un réglage automatique de la pression de précharge p₀ est prévu à une valeur correcte, au moins une première vanne (97) entre le réservoir de gaz (29-32) du réservoir à piston (25,26) et un réservoir de gaz sous pression (99) supplémentaire étant commandée au moyen d'une unité de commande, de sorte que la pression est augmentée à la pression de précharge p₀, la vanne (97), après avoir atteint la pression de précharge p₀, étant fermée, et en ce qu'il est prévu une seconde vanne commandable (98) pour le réservoir de gaz (29-32) pour réduire, le cas échéant, une pression élevée se trouvant au-dessus de la pression de précharge (p₀).

7. Procédé selon la revendication 6,
caractérisé en ce qu'il est associé, au réservoir de gaz (29-32), un autre agencement de vanne (102,103) dans un conduit d'évacuation séparé (104,105), en ce qu'un écoulement de liquide hydraulique (27,28) hors du réservoir de gaz (29-32) est détecté et amené à un dispositif de commande (108',109',112',113'), et en ce que l'agencement de vanne (102,103), après avoir vidé le liquide hydraulique (27,28) du réservoir de gaz (29-32), est ferme.

8. Procédé selon la revendication 7,
caractérisé en ce que le flux de gaz à travers le conduit d'évacuation (104,105) est surveillé au moyen d'un capteur de température (108,109) ou au moyen d'un capteur de fluide électronique (112,113).

9. Procédé selon une des revendications précédentes,
caractérisé en ce, sur une machine de coulée sous pression pour l'entraînement de coulée du piston de pressage (8) et/ou du piston multiplicateur (13), il est prévu, à chaque fois, un vérin (7,12) qui est alimenté en fluide sous pression hydraulique (27,28) par à chaque fois un réservoir à piston (23,24), et en ce que, à chaque réservoir à piston (23,24), il est associé un ou plusieurs réservoirs de gaz (31,32 ou 31',32').

10. Procédé selon la revendication 9,
caractérisé en ce que deux réservoirs de gaz (31,32 ou 31',32') sont associés à chaque réservoir à piston (23,24).

11. Procédé selon une des revendications précédentes,
caractérisé en ce que la reconnaissance de toutes les erreurs possibles dans le système de stockage est effectuée dans l'état de fonctionnement de la machine de coulée sous pression et, ainsi, des temps d'arrêt pour la vérification manuelle de l'installation de stockage hydraulique sont supprimés.

12. Procédé selon une des revendications précédentes,
caractérisé en ce que la compensation des erreurs déterminées au moyen du calculateur dans le système de stockage est effectuée dans l'état de fonctionnement de la machine de coulée sous pression.
